# EUROPÄISCHE PATENTSCHRIFT

(11) **EP 3 330 170 B1**
(45) Veröffentlichungstag und Bekanntmachung des Hinweises auf die Patenterteilung: **24.04.2019**
(21) Anmeldenummer: 16201920.2
(22) Anmeldetag: 02.12.2016
(51) Int. Cl.: B63B 39/00, B63B 43/14

(54) **SYSTEM ZUR ROLLSTABILISIERUNG VON BOOTEN UND BOOT**
SYSTEM FOR ROLL STABILISATION OF BOATS AND BOAT
SYSTÈME DE STABILISATION DU ROULIS DE BATEAUX ET BATEAU

(43) Veröffentlichungstag der Anmeldung: 06.06.2018
(73) Patentinhaber: Perthel, Stephan, 50667 Köln (DE)
(72) Erfinder: Perthel, Stephan, 50667 Köln (DE)
(74) Vertreter: Bungartz Christophersen Partnerschaft mbB Patentanwälte

(56) Entgegenhaltungen:
- EP-B1- 1 685 021
- WO-A1-92/16405
- DE-A1-102011 010 487

## Beschreibung

Die Erfindung betrifft ein System zur Rollstabilisierung eines Bootes um seine Längsachse mit wenigstens zwei, bei Anordnung des Systems an einem zu Wasser gelassenen Boot im Wasser oder unmittelbar über der Wasseroberfläche angeordneten, der Rollbewegung durch den Wasserwiderstand entgegenwirkenden Stabilisierungselementen. Ferner betrifft die Erfindung ein Boot mit einem solchen System zur Rollstabilisierung.

Mit dem Begriff Boot im Sinne der vorliegenden Erfindung sind insbesondere Motoryachten, Sportboote oder Segelboote gemeint, ohne dass die Erfindung jedoch hierauf beschränkt sein soll.

Ein System zur Stabilisierung eines Bootes dieser Art ist bereits in Form von klappbaren Schwertkielen von Segelbooten oder von Auslegern bei Segelbooten oder Katamaranen bekannt. Die US 7 789 035 B1 beschreibt ferner eine Kombination aus einer Auslegerstabilisiervorrichtung und einer Stehhilfe für Kanus oder Kajaks. Auch sind Anwendungen von Stabilitätspontons zur Vergrößerung der Stabilität von Schiffen bei Schwergutoperationen bekannt.

Die bekannten Systeme haben den jedoch Nachteil, dass sie bereits von Beginn an Teil des Bootes seien müssen, nicht nachgerüstet werden können, oder störende Befestigungseinrichtungen am Deck des Bootes erfordern. Bei einer seitlichen Befestigung dieser Systeme am Rumpf kann zudem der Strömungswiderstand des Bootes negativ beeinflusst werden. Schließlich sind sie nach Einholen des Bootes hinderlich, da sie entsprechenden Raum bei Abstellen des Bootes außerhalb des Wassers oder auf einem Trailer benötigen.

Auch bekannt aus dem Stand der Technik sind Schiffe oder Boote mit beweglichen Rumpfteilen. Die Patentschrift EP 1 685 021 B1 beschreibt ein Wasserfahrzeug mit Rümpfen, die im Wesentlichen durch hydrostatische Kräfte gesteuert werden. Es wird konkret ein Katamaran mit zwei Rümpfen und einer die beiden Rumpfe verbindenden Plattform aufgeführt. Die Rümpfe sind beweglich mit der Plattform verbunden und lassen sich in zwei definierte Positionen einstellen. An den Rümpfen werden hierfür Ballastmittel, Mittel zur Entfernung des Ballastes und Mittel zum Blockieren oder zum Verriegeln in der gewünschten Schwimmposition vorgesehen. Ein ähnliches System, bei dem einzelne Teile des Rumpfes verstellt werden können, beschreiben auch die WO 9216405 A1 und die DE 10 2011 010 487 A1.

Eine bewegliche Ausgestaltung von Teilen des Rumpfes zur Stabilisierung des Schiffes oder Bootes erfordert eine besonders aufwändige und kostspielige Konstruktion und es müssen hohe Anforderungen an die Funktionssicherheit gestellt werden, da eine Fehlfunktion bereits zu einem Kentern des Bootes führen kann. Ein solches System muss zudem bereits beim Bau des Bootes berücksichtigt und integriert werden. Ein Nachrüsten ist nicht oder nur mit erheblichem Aufwand möglich. Aufgabe der Erfindung ist es daher, ein System zur Rollstabilisierung eines Bootes und ein Boot zu entwickeln, wobei auf besonders einfache Art und Weise eine Rollstabilisierung um die Bootslängsachse erreicht werden kann. Die Rollstabilisierung soll dabei einen möglichst einfachen Aufbau aufweisen und auch bei bestehenden Booten nachrüstbar sein.

Diese Aufgabe der Erfindung wird durch ein System zur Rollstabilisierung nach Anspruch 1 gelöst. Bezüglich des Bootes wird diese Aufgabe durch ein Boot nach Anspruch 11 gelöst. Bevorzugter Ausgestaltungen der Erfindung werden in den Unteransprüchen und der nachfolgenden Beschreibung dargelegt, die jeweils einzeln oder in Kombination einen Aspekt der Erfindung darstellen können.

Insbesondere weist das erfindungsgemäße System einen Grundträger auf, der am Heck des Bootes angeordnet und befestigt ist. Die Rollstabilisierung erfolgt dann über zwei oder mehr flächige Stabilisierungselemente in Form von Stabilisierungsplatten, von denen eine erste Stabilisierungsplatte an der Backbordseite des Bootes und eine zweite Stabilisierungsplatte an der Steuerbordseite des Bootes angeordnet ist. Die erste und die zweite Stabilisierungsplatte sind relativ zu einem Schiffsrumpf des Bootes beweglich an dem Grundträger gelagert und insbesondere elektrisch oder hydraulisch angetrieben, so dass die erste Stabilisierungsplatte in Backbordrichtung und die zweite Stabilisierungsplatte in Steuerbordrichtung nach außen in eine stabilisierende Position verfahrbar sind.

Die Verfahrbewegung kann eine Schwenkbewegung oder eine lineare Bewegung sein, auch ein Drehen um eine zur Hochachse des Bootes parallele Achse ist möglich. Ein Aspekt ist jedoch, dass durch diese Bewegung die beiden Stabilisierungsplatten nach außen bewegt werden, wobei sie dann knapp unterhalb oder auf der Wasseroberfläche angeordnet sein sollten. Eine bevorzugte Ausgestaltung der Erfindung weist eine Badeplattform als Grundträger auf. Die Stabilisierungsplatten sind dann an der Unterseite angeordnet und insbesondere im Bereich des steuerbord- bzw. backbordseitigen Randes der Badeplattform beweglich gelagert.

Zwischen der ersten und der zweiten Stabilisierungsplatte einerseits und der Badeplattform andererseits ist der Antrieb, jeweils bevorzugt als Schwenkmechanismus ausgebildet, vorgesehen. Die Stabilisierungsplatten sind dabei über die Schwenkmechanismen jeweils um im Wesentlichen parallel zur Längsachse des Bootes verlaufende Drehachsen schwenkbar. Zweckmäßig kann alternativ oder auch zusätzlich auch eine translatorische und oder rotatorisch ausgeführte Bewegung verwirklicht sein.

In einer bevorzugten Ausführungsform sind die Stabilisierungsplatten in eingefahrener, inaktiver Position unter der Badeplattform angeordnet. Auf diese Weise sind die Stabilisierungsplatten platzsparend verstaut und beeinflussen die Umströmung des Bootes nicht negativ. Besonders bevorzugt weisen die erste Stabilisierungsplatte und die zweite Stabilisierungsplatte hierfür jeweils eine Breite kleiner oder gleich der halben Breite der Badeplattform auf.

Es ist weiterhin bevorzugt vorzusehen, dass die erste Stabilisierungsplatte und/oder die zweite Stabilisierungsplatte in einer Einstellung einen Winkel von +/- 45° um eine zur Hochachse des Bootes parallele Achse und besonders bevorzugt vertikal nach unten, also parallel zur Hochachse ausgerichtet werden können. Dies ermöglicht eine Stabilisierung des Bootes bei Wellengang und unterdrückt ein Schlingern bei Querströmungen. Je nach Anforderung können die Stabilisierungsplatten auch so ausgebildet bzw. gelagert und angetrieben sein, dass sie in dieser Position auch um die Hochachse drehbar sind, dann können sie sogar bei Bedarf als zusätzlich Steuerung für das Boot genutzt werden.

In einer besonders bevorzugten Ausgestaltung sind die erste und/oder die zweite Stabilisierungsplatte in einer weiteren Stellung weitgehend horizontal ausgerichtet. Die erste und/oder zweite horizontal ausgerichtete Stabilisierungsplatte lassen sich bevorzugt auf Höhe der Wasseroberfläche anordnen bzw. sind bereits auf Höhe der Wasseroberfläche angeordnet. Erfindungsgemäß ist auch eine Höhenverstellung der Stabilisierungsplatten vorgesehen. Diese kann über die Schwenkbewegung und/oder über eine horizontale Führung erfolgen.

Dies hat insbesondere den Vorteil, dass durch die auskragenden Stabilisierungsplatten die Breite des Bootes vergrößert und damit eine Rollstabilisierung des Bootes um die Längsachse erreicht wird. Aufgrund der bevorzugt heckseitigen Anordnung des Stabilisierungssystems wird zudem ein Stampfen des Bootes um die Querachse reduziert.

Um das Gewicht der Stabilisierungsplatten zu erhöhen, weisen die erste und/oder zweite Stabilisierungsplatte bevorzugt jeweils eine Umrandung auf, die es ermöglicht, zumindest temporär Wasser zu speichern. Dabei ist es zweckmäßig, die seitlichen Umrandungen in unterschiedlichen Höhen auszuführen. Diese genannten Maßnahmen unterstützten die stabilisierende Wirkung des Systems zusätzlich.

Bevorzugt schließen die erste und/oder zweite horizontal ausgerichtete Stabilisierungsplatte bündig mit der Badeplattform ab, um die Nutzfläche der Badeplattform zu erweitern. Dabei ist es besonders zweckmäßig unter der ersten und/oder zweiten Stabilisierungsplatte jeweils eine Trägerkonstruktion vorzusehen. Die Trägerkonstruktion wird zielführenderweise durch rechteckige Trägerprofile aus Stahl gebildet. Bevorzugt bestehen die Stabilisierungsplatten aus besonders leichtem und stabilem GFK oder Kunststoff. Auch bevorzugt sind die Auskragungen mit einem Belag, beispielsweise Teak, ausgeführt.

Durch die aufgeführten technischen Maßnahmen wird eine hohe Stabilität der Stabilisierungsplatten erreicht und die auskragenden Stabilisierungsplatten können so vollwertig als Erweiterung der Badeplattform verwendet, also auch begangen werden. Zudem erleichtern sie den Zugang des Bootes vom Wasser aus.

Die Verstellung der Stabilisierungsplatten erfolgt getrennt oder gekoppelt über zwei unabhängige Antriebseinheiten oder über nur eine Antriebseinheit mit einer Kopplungseinrichtung über welche die beide Stabilisierungsplatten aktuiert werden. Erfindungsgemäß wird die Stellkraft elektrisch und/oder hydraulisch erzeugt. Eine manuelle Verstellung, beispielsweise durch einen Seilzug oder ein Kurbelgestänge kann dabei zusätzlich oder alleine vorgesehen sein. Erfindungsgemäß sind auch Rastvorrichtungen vorgesehen, um die Stabilisierungsplatten in der gewünschten Ausrichtung zu arretieren. Die Rastvorrichtungen sind bevorzugt an den Schwenkmechanismen angeordnet.

Zu leichteren Verstellung kann die Oberfläche schwenkbarer Stabilisierungsplatten auch mit motorisch verstellbaren Lamellen bestück sein, die erst nach Verschwenken der Stabilisierungsplatten in eine zur Oberfläche der Stabilisierungsplatten parallele Position verdreht werden. Dies reduziert den Wasserwiderstand beim Verschwenken der der Stabilisierungsplatten.

Bevorzugt ist an der Antriebseinheit eine Schwenkstange angeordnet und kann die Schwenkstange durch die Antriebseinheit gedreht werden. An der Badeplattform und/oder am Rumpf des Bootes ist weiterhin bevorzugt eine Aufnahme vorgesehen, in der die Stange drehbar gelagert ist. Die Stabilisierungsplatten werden drehfest direkt oder indirekt über eine Trägerkonstruktion mit der Schwenkstange verbunden, so dass die Schwenkbewegung erfolgen kann. Die Verbindung kann lösbar oder nicht lösbar durch Formschluss, Kraftschluss oder Stoffschluss erfolgen.

Je nach Lastfall und/oder Ausgestaltung und/oder Anbindung der Badeplattform am Rumpf des Bootes ist erfindungsgemäß vorgesehen, einzelne Bauteile des Schwenkmechanismus am Rumpf des Bootes zu befestigen.

Weitere Merkmale und Vorteile der Erfindung ergeben sich der nachfolgenden Beschreibung bevorzugter Ausführungsbeispiele anhand der Zeichnungen.

In den Zeichnungen zeigen:
- Fig. 1: ein auf der Heckseite eines Bootes angeordnetes System zur Rollstabilisierung des Bootes mit ausgetragenen Stabilisierungsplatten in einer ersten Ausführungsform,
- Fig. 2: die Steuerbordseite einer Ausführungsform des System zur Rollstabilisierung in einer ersten Stellung in Heckansicht,
- Fig. 3: die Steuerbordseite des System zur Rollstabilisierung aus Fig. 2 in einer zweiten Stellung,
- Fig. 4: die Steuerbordseite des Stabilisierungssystems aus Fig. 2 in eingeklappter Stellung,
- Fig. 5: eine Seitenansicht einer Ausführungsform des Stellmechanismus der Stabilisierungsplatten und
- Fig. 6: eine Draufsicht auf einer Ausführungsform des Stabilisierungssystems in aufgeklappter Darstellung.

In Figur 1 ist ein am Heck eines Bootes angeordnetes System zur Rollstabilisierung eines Bootes gemäß einer Ausführungsform der Erfindung gezeigt. Abgebildet ist eine Badeplattform 2, an deren Backbord- und Steuerbordseite jeweils eine Stabilisierungsplatte 4, 5 angeordnet ist. Beide Stabilisierungsplatten 4, 5 weisen eine Trägerkonstruktion 20, 21 auf, die jeweils mit einem Gelenksmechanismus 6, 7 verbunden sind. Mit dem Gelenksmechanismus 6, 7 lassen sich die Stabilisierungsplatten 4, 5 in unterschiedliche Position ausrichten. Hier dargestellt ist die ausgefahrene horizontale Position der Stabilisierungsplatten 4, 5, wobei diese jeweils neben dem Bootskörper etwa in Höhe der Wasserlinie 8 begehbare Auskragungen darstellen.

Die Figuren 2 bis 4 zeigen die Steuerbordseite einer Ausführungsform des Stabilisierungssystems 1 in drei verschiedenen Stabilisierungsplattenstellungen. In Figur 2 ist die Stabilisierungsplatte 5 in ausgefahrener Stellung zu sehen. Unterhalb der Stabilisierungsplatte 5 befinden sich zwei Querträger 24, die starr mit zwei Längsträgern 22 verbunden sind. Die Längsträger 22 sind drehfest an der Schwenkstange 14 des steuerbordseitigen Schwenkmechanismus 7 befestigt. Die Schwenkstange 14 ist einerseits drehfest mit einer elektrischen Antriebseinheit 12 verbunden und andererseits drehbar an einer an der Badeplattform 2 befestigten Aufnahme 16 gelagert.

Eine zweite Stellung der Stabilisierungsplatte 5 des Stabilisierungssystems 1 aus Figur 2 ist in Figur 3 dargestellt. Die Stabilisierungsplatte 5 ist senkrecht zur Wasseroberfläche 8 ausgerichtet. Die Figur 4 zeigt das Stabilisierungssystem 1 in eingeklappter Stellung.

Eine mögliche Ausführungsform des steuerbordseitigen Schwenkmechanismus 7 illustriert die Figur 5. Dargestellt ist eine Antriebseinheit 12, eine Schwenkstange 14 und eine Aufnahme 16 für die Schwenkstange 14. Die Schwenkstange 14 ist drehbar in der Aufnahme 16 gelagert und drehfest mit der elektrischen Antriebseinheit 12 verbunden. Durch die Betätigung der Antriebseinheit 12 wird die Schwenkstange 14 gedreht und damit die Stabilisierungsplatte 5 in die gewünschte Position geschwenkt. Die Aufnahme 16 und die Antriebseinheit 12 sind an der Badeplattform 2 befestigt. An der Schwenkstange 14 sind die nicht dargestellten Längsträger 22 befestigt.

Eine Draufsicht einer exemplarischen Ausführungsform des Stabilisierungssystems 1 zeigt Figur 6. Neben einem Ausschnitt der Badeplattform 2 ist die Stabilisierungsplatte 5 in ausgefahrener Position zu erkennen. Unterhalb der Stabilisierungsplatte 5 befindet sich die Trägerkonstruktion 21, bestehend aus zwei Längsträgern 22, die drehfest mit der Schwenkstange 14 des Schwenkmechanismus 7 verbunden sind.

### Bezugszeichenliste:

- 2: Badeplattform
- 4: Erste (steuerbordseitige) Stabilisierungsplatte
- 5: Zweite (backbordseitige) Stabilisierungsplatte
- 6: Backbordseitiger Schwenkmechanismus
- 7: Steuerbordseitiger Schwenkmechanismus
- 8: Wasseroberfläche
- 10: Umrandung
- 12: Antriebseinheit
- 14: Schwenkstange
- 16: Aufnahme
- 18: Schiffsrumpf
- 20: Backbordseitige Trägerkonstruktion
- 21: Steuerbordseitige Trägerkonstruktion
- 22: Längsträger
- 24: Querträger

- x: Längsachse
- y: Querachse
- z: Hochachse

## Patentansprüche

1. System zur Rollstabilisierung eines Bootes um seine Längsachse (x) mit wenigstens zwei, bei Anordnung des Systems an einem zu Wasser gelassenen Boot im Wasser oder unmittelbar über der Wasseroberfläche angeordneten, der Rollbewegung durch den Wasserwiderstand entgegenwirkenden, flächigen Stabilisierungselementen die bei bestimmungsgemäßer Verwendung des Systems an der Backbordseite sowie der Steuerbordseite des Bootes angeordnet und relativ zu einem Schiffsrumpf (18) des Bootes derart beweglich sind, dass die Stabilisierungselemente in Backbordrichtung und in Steuerbordrichtung nach außen in eine stabilisierende Position verfahrbar sind, **dadurch gekennzeichnet, dass**
das System einen Grundträger aufweist, der bei bestimmungsgemäßer Verwendung am Heck des Bootes angeordnet und befestigt ist, und die Stabilisierungselemente in Form von zwei Stabilisierungsplatten (4,5) ausgebildet sind, die derart beweglich an dem Grundträger gelagert und angetrieben sind, dass die erste Stabilisierungsplatte (4) in Backbordrichtung und die zweite Stabilisierungsplatte (5) in Steuerbordrichtung nach außen in die stabilisierende Position verfahrbar sind.

2. System zur Rollstabilisierung eines Bootes nach Anspruch 1, **dadurch gekennzeichnet, dass** der Grundträger von einer Badeplattform (2) gebildet ist.

3. System zur Rollstabilisierung eines Bootes nach Anspruch 2, **dadurch gekennzeichnet, dass** die erste Stabilisierungsplatte (4) und die zweite Stabilisierungsplatte (5) in einer eingefahrenen, inaktiven Position unter der Badeplattform (2), insbesondere parallel zu deren Unterseite angeordnet sind.

4. System zur Rollstabilisierung eines Bootes Stabilisierungssystemnach Anspruch 1 oder 2, **dadurch gekennzeichnet, dass** die erste Stabilisierungsplatte (4) und die zweite Stabilisierungsplatte (5) an dem Grundträger unabhängig voneinander oder in der Bewegung synchron, aber gegensinnig zueinander beweglich sind.

5. System zur Rollstabilisierung eines Bootes nach einem der beiden vorherigen Ansprüche, **dadurch gekennzeichnet, dass** die erste Stabilisierungsplatte (4) und die zweite Stabilisierungsplatte (5) jeweils eine Breite aufweisen, die kleiner oder gleich der halben Breite der Badeplattform (2) ist.

6. System zur Rollstabilisierung eines Bootes nach einem der vorherigen Ansprüche, **dadurch gekennzeichnet, dass** die backbordseitige erste Stabilisierungsplatte (4) und/oder die steuerbordseitige zweite Stabilisierungsplatte (5) in der stabilisierenden Position auf Höhe der Wasseroberfläche (8) angeordnet sind.

7. System zur Rollstabilisierung eines Bootes nach Anspruch 2 oder einem der vorherigen Ansprüche in Verbindung mit Anspruch 2, **dadurch gekennzeichnet, dass** die die Oberfläche der ersten Stabilisierungsplatte (4) und/oder die Oberfläche der zweiten Stabilisierungsplatte (5) in der stabilisierenden Position zur Erweiterung der Nutzungsfläche der Badeplattform (2) mit einem Versatz von weniger als 200mm, insbesondere bündig mit der Oberfläche der Badeplattform (2) abschließen.

8. System zur Rollstabilisierung eines Bootes nach einem der vorherigen Ansprüche, **dadurch gekennzeichnet, dass** die erste Stabilisierungsplatte (4) in Richtung Backbord und die zweite Stabilisierungsplatte (5) in Richtung Steuerbord verschiebbar an dem Grundträger gelagert sind.

9. System zur Rollstabilisierung eines Bootes nach einem der vorherigen Ansprüche, **dadurch gekennzeichnet, dass** die erste Stabilisierungsplatte (4) in Richtung Backbord und die zweite Stabilisierungsplatte (5) in Richtung Steuerbord dreh- oder schwenkbar, an einem an dem Grundträger vorgesehenen Schwenkmechanismus (6) gelagert sind.

10. System zur Rollstabilisierung eines Bootes nach dem vorherigen Anspruch, **dadurch gekennzeichnet, dass** die erste Stabilisierungsplatte (4) und die zweite Stabilisierungsplatte (5) in eine weitere Zwischenstellung, in der sie in einem Winkel von +/- 45° zur die Hochachse (z), insbesondere vertikal, angeordnet sind, verfahr- und festlegbar sind.

11. System zur Rollstabilisierung eines Bootes nach einem der vorherigen Ansprüche, **dadurch gekennzeichnet, dass** die erste Stabilisierungsplatte (4) und die zweite Stabilisierungsplatte (5) zur Aufnahme von Wasser eine Umrandung (10) aufweisen, das das Gewicht der Stabilisierungsplatte (4, 5) erhöht.

12. Boot, **dadurch gekennzeichnet, dass** das Boot mit ein System zur Rollstabilisierung nach einem der vorherigen Ansprüche aufweist, wobei Stabilisierungsplatten (4, 5) über eine elektrische oder hydraulische Antriebseinheit (12) angetrieben sind.

## Claims

1. System for stabilising the pitching of a boat around its longitudinal axis (x), with at least two flat stabilisation elements counteracting the pitching movement by means of water resistance, arranged in the water or directly above the water surface when the system is arranged on a boat floated in water, which are arranged on the port side as well as the starboard side of the boat and relative to a hull (18) of the boat when the system is used as intended, and are moveable in such a way that the stabilisation elements can be displaced outwards in port direction and in starboard direction into a stabilising position, **characterised in that**
the system has a base support, arranged on and fitted to the stern of the boat when used as intended, and the stabilisation elements are designed in the form of two stabilisation plates (4, 5) moveably mounted on the base support and driven in such a way that the first stabilisation plate (4) can be displaced outwards in port direction and the second stabilisation plate (5) in starboard direction into the stabilising position.

2. System for stabilising the pitching of a boat according to claim 1, **characterised in that** the base support is formed by a bathing platform (2).

3. System for stabilising the pitching of a boat according to claim 2, **characterised in that** the first stabilisation plate (4) and the second stabilisation plate (5) are arranged parallel in a retracted, inactive position under the bathing platform (2), in particular parallel to their underside.

4. System for stabilising the pitching of a boat, stabilisation system according to claim 1 or 2, **characterised in that** the first stabilisation plate (4) and the second stabilisation plate (5) can be moved on the base support independently from each other or in synchronous movement, but opposing each other.

5. System for stabilising the pitching movement of a boat according to one of the two preceding claims, **characterised in that** the first stabilisation plate (4) and the second stabilisation plate (5) each have a width that is smaller or equal to half the width of the bathing platform (2).

6. System for stabilising the pitching movement of a boat according to one of the preceding claims, **characterised in that** the port side first stabilisation plate (4) and/or the starboard side second stabilisation plate (5) are arranged in the stabilising position at the height of the water surface (8).

7. System for stabilising the pitching movement of a boat according to claim 2 or one of the preceding claims in connection with claim 2, **characterised in that** the surface of the first stabilisation plate (4) and/or the surface of the second stabilisation plate (5) end flush with the surface of the bathing platform (2), in particular with an offset of less than 200 mm, in the stabilising position for extending the usable area of the bathing platform (2).

8. System for stabilising the pitching movement of a boat according to one of the preceding claims, **characterised in that** the first stabilisation plate (4) is mounted to be displaced in port direction on the base support, and the second stabilisation plate (5) in starboard direction.

9. System for stabilising the pitching movement of a boat according to one of the preceding claims, **characterised in that** the first stabilisation plate (4) are mounted on a pivot mechanism (6) envisaged on the base support to be rotated or pivoted in port direction and the second stabilisation plate (5) in starboard direction.

10. System for stabilising the pitching movement of a boat according to the preceding claim, **characterised in that** the first stabilisation plate (4) and the second stabilisation plate (5) can be displaced into and fixed in a further interim position, in which they are arranged at an angle of +/- 45° to the vertical axis (z), in particular vertically.

11. System for stabilising the pitching movement of a boat according to one of the preceding claims, **characterised in that** the first stabilisation plate (4) and the second stabilisation plate (5) have an edge (10) for taking on water, which increases the weight of the stabilisation plate (4, 5) .

12. Boat, **characterised in that** the boat has a system for stabilising pitching movements according to one of the preceding claims, wherein stabilisation plates (4, 5) are driven by means of an electric or hydraulic drive unit (12).

## Revendications

1. Système pour la stabilisation du roulement d'un bateau autour de son axe longitudinal (x) avec au moins deux éléments de stabilisation plats placés dans l'eau ou immédiatement sur la surface de l'eau, lorsque le système est disposé sur un bateau laissé à l'eau, et antagonistes au mouvement de roulis par la résistance de l'eau, lesdits deux éléments de stabilisation étant disposés à bâbord ainsi qu'à tribord du bateau lors d'une utilisation conforme du système et mobiles par rapport à une coque (18) du bateau de telle sorte que les éléments de stabilisation peuvent être déplacés vers l'extérieur dans une position stabilisante dans la direction bâbord et dans la direction tribord, **caractérisé en ce que** le système présente un support de base, qui est disposé et fixé à l'arrière du bateau lors d'une utilisation conforme, et les éléments de stabilisation sont formés comme deux plaques de stabilisation (4, 5), qui sont logées et actionnées mobiles sur le support de base de telle sorte que la première plaque de stabilisation (4) peut être déplacée dans la direction bâbord et la deuxième plaque de stabilisation (5) dans la direction tribord, et ce vers l'extérieur dans la position stabilisante.

2. Système pour la stabilisation du roulement d'un bateau selon la revendication 1, **caractérisé en ce que** le support de base est formé d'une plateforme de baignade (2).

3. Système pour la stabilisation du roulement d'un bateau selon la revendication 2, **caractérisé en ce que** la première plaque de stabilisation (4) et la deuxième plaque de stabilisation (5) sont disposées dans une position inactive rétractée sous la plateforme de baignade (2), en particulier parallèlement à sa partie inférieure.

4. Système pour la stabilisation du roulement d'un bateau selon la revendication 1 ou 2, **caractérisé en ce que** la première plaque de stabilisation (4) et la deuxième plaque de stabilisation (5) sont mobiles sur le support de base indépendamment l'une de l'autre ou en mouvement synchrone, mais dans des directions réciproquement opposées.

5. Système pour la stabilisation du roulement d'un bateau selon l'une des deux revendications précédentes, **caractérisé en ce que** la première plaque de stabilisation (4) et la deuxième plaque de stabilisation (5) présentent respectivement une largeur qui est inférieure ou égale à la moitié de la largeur de la plateforme de baignade (2).

6. Système pour la stabilisation du roulement d'un bateau selon l'une des revendications précédentes, **caractérisé en ce que** la première plaque de stabilisation (4) côté bâbord et/ou la deuxième plaque de stabilisation (5) côté tribord sont disposées à hauteur de la surface de l'eau (8) dans la position stabilisante.

7. Système pour la stabilisation du roulement d'un bateau selon la revendication 2 ou l'une des revendications précédentes en relation avec la revendication 2, **caractérisé en ce que** la surface de la première plaque de stabilisation (4) et/ou la surface de la deuxième plaque de stabilisation (5) affleurent dans la position stabilisante notamment au niveau de la surface de la plateforme de baignade (2) pour élargir la surface utile de la plateforme de baignade (2) avec un décalage inférieur à 200 mm.

8. Système pour la stabilisation du roulement d'un bateau selon l'une des revendications précédentes, **caractérisé en ce que** la première plaque de stabilisation (4) côté bâbord et la deuxième plaque de stabilisation (5) côté tribord sont logées coulissantes sur le support de base.

9. Système pour la stabilisation du roulement d'un bateau selon l'une des revendications précédentes, **caractérisé en ce que** la première plaque de stabilisation (4) côté bâbord et la deuxième plaque de stabilisation (5) côté tribord sont logées pivotantes ou oscillantes sur un mécanisme pivotant (6) prévu sur le support de base.

10. Système pour la stabilisation du roulement d'un bateau selon la revendication précédente, **caractérisé en ce que** la première plaque de stabilisation (4) et la deuxième plaque de stabilisation (5) peuvent être déplacées et fixées dans une autre position intermédiaire dans laquelle elles sont disposées, notamment verticalement, dans un angle de +/- 45° par rapport à l'axe vertical (z).

11. Système pour la stabilisation du roulement d'un bateau selon l'une des revendications précédentes, **caractérisé en ce que** la première plaque de stabilisation (4) et la deuxième plaque de stabilisation (5) présentent une bordure (10) pour contenir de l'eau qui augmente le poids des plaques de stabilisation (4, 5).

12. Bateau, **caractérisé en ce que** le bateau présente un système de stabilisation du roulement selon l'une des revendications précédentes, les plaques de stabilisation (4, 5) étant actionnées par un bloc de commande (12) électrique ou hydraulique.
